# EUROPÄISCHE PATENTSCHRIFT

(11) **EP 3 243 980 B1**
(45) Veröffentlichungstag und Bekanntmachung des Hinweises auf die Patenterteilung: **20.11.2019**
(21) Anmeldenummer: 17165608.5
(22) Anmeldetag: 07.04.2017
(51) Int. Cl.: E05B 17/20, E05B 47/00, E05B 63/12, E05B 47/06

(54) **VERRIEGELUNGSSYSTEM**
LOCKING SYSTEM
SYSTÈME DE VERROUILLAGE

(30) Priorität: 09.05.2016 DE 102016207913
(43) Veröffentlichungstag der Anmeldung: 15.11.2017
(73) Patentinhaber: GEZE GmbH, 71229 Leonberg (DE)
(72) Erfinder: Röckle, Jürgen, 73230 Kirchheim (DE)

(56) Entgegenhaltungen:
- DE-A1- 19 937 039
- US-A- 3 553 984
- US-A- 5 746 458

## Beschreibung

Die vorliegende Erfindung betrifft ein Verriegelungssystem, insbesondere Verriegelungssystem eines Türöffners oder Schlosses, mit einem Gehäuse, einer mit einer Schlossfalle oder dergleichen zusammenwirkenden, im Gehäuse insbesondere verschwenkbar gelagerten Verriegelung, einem Stellglied und zwischen der Verriegelung und dem Stellglied angeordneten Kraftübertragungselementen, die im Gehäuse zwischen einer Verriegelungsposition, in der sie die Verriegelung verriegeln, und einer Freigabeposition verschieblich gelagert sind, in der sie die Verriegelung freigeben.

Derartige insbesondere bei Türöffnern oder Schlössern vorgesehene Verriegelungssysteme neigen bei höherer Belastung häufig zum Klemmen. Zudem sind die bisher üblichen Verriegelungssysteme angesichts der aufzubringenden hohen Kräfte und der erforderlichen Stabilität relativ groß.

Die DE 199 37 039 A1 beschreibt einen Türöffner, der eine mit einer Schloßfalle zusammenwirkende Türöffnerfalle aufweist, die durch ein Piezoelement ver- und entriegelt wird. Die Ansteuerung des Piezoelements erfolgt durch eine in den Türöffner integrierte elektrische Betätigungseinrichtung. Bei entsprechender Ansteuerung schwenkt der Piezo-Biegewandler in eine Ruheposition und gibt ein Rastelement, welches mit einem Zylinderpaar fest verbunden ist, frei. Über einen Hebelarm eines Halteriegels wirkt zusätzlich eine Kraft auf das Zylinderrollenpaar. Das Zylinderrollenpaar wird zurückgedrängt und verdrängt dadurch ein weiteres Zylinderrollenpaar.

Die US 5 746 458 A beschreibt ein Verriegelungssystem mit einem Steuermodul, einem Verriegelungsmechanismus, der an einem Türpfosten befestigt ist und einem an einer Tür befestigbaren Bolzen. Der Verriegelungsmechanismus umfasst ein Gehäuse, in dem ein Halter und ein Stellglied vorgesehen sind. Der Halter ist als kleinere Kugel, während das Stellglied al größere Kugel ausgebildet sind.

Die US 3 553 984 A beschreibt eine Verriegelungsvorrichtung, die einen Fangmechanismus und einen Klammermechanismus aufweist. Der Klammermechanismus ist an einem kreisförmigen Kanal angeordnet, an dem ein Zugmittel, in Form einer Reihe von Kugellagern in Umfangsrichtung vorgesehen ist.

Der Erfindung liegt die Aufgabe zugrunde, ein Verriegelungssystem der eingangs genannten Art anzugeben, mit dem die zuvor erwähnten Nachteile beseitigt sind. Dabei soll das Verriegelungssystem bei einfacherem und kompakterem Aufbau insbesondere eine höhere Funktionssicherheit gewährleisten sowie eine längere Lebensdauer aufweisen.

Erfindungsgemäß wird die Aufgabe durch ein Verriegelungssystem mit den Merkmalen des Anspruchs 1 gelöst. Bevorzugte Ausführungsformen ergeben sich aus den Unteransprüchen, der vorliegenden Beschreibung sowie der Zeichnung.

Das erfindungsgemäße Verriegelungssystem, insbesondere Verriegelungssystem eines Türöffners oder Schlosses, umfasst ein Gehäuse, eine mit einer Schlossfalle oder dergleichen zusammenwirkende, im Gehäuse insbesondere verschwenkbar gelagerte Verriegelung, ein Stellglied und zwischen der Verriegelung und dem Stellglied angeordnete Kraftübertragungselemente, die im Gehäuse zwischen einer Verriegelungsposition, in der sie die Verriegelung verriegeln, und einer Freigabeposition verschieblich gelagert sind, in der sie die Verriegelung freigeben. Dabei sind als Kraftübertragungselemente zumindest zwei jeweils als Wälzkörper ausgeführte, aufeinander abrollende Kraftübertragungselemente vorgesehen, wobei eines dieser Kraftübertragungselemente durch eine jeweilige Beaufschlagung durch das aktivierte Stellglied zur Überführung der Kraftübertragungselemente in deren Verriegelungsposition relativ zu dem wenigstens einen unmittelbar angrenzenden weiteren Kraftübertragungselement versetzt positioniert ist, so dass eine sich in Bewegungsrichtung des Stellgliedes erstreckende Kraftkomponente erzeugt wird und das durch das Stellglied beaufschlagbare Kraftübertragungselement bei deaktiviertem Stellglied zur Freigabe der Verriegelung zumindest im Wesentlichen in Bewegungsrichtung des Stellgliedes ausweichen kann. Erfindungsgemäß weist das Verriegelungssystem nur drei jeweils als aufeinander abrollende Wälzkörper ausgeführte Kraftübertragungselemente auf.

Damit ist bei weiterhin relativ begrenzter Anzahl von Bauelementen und entsprechend kostengünstigem Aufbau die Funktionssicherheit entsprechend erhöht. Aufgrund dieser Ausbildung ergibt sich ein relativ einfacher, kompakter und entsprechend kostengünstiger Aufbau. Zudem gewährleistet das erfindungsgemäße Verriegelungssystem nicht nur eine höhere Funktionssicherheit, es weist auch eine längere Lebensdauer auf. Die aufgebrachten Kräfte sind einfach berechenbar und damit beherrschbar. Als Wälzkörper können verschleißfeste Normteile eingesetzt werden, womit sich die Lebensdauer des Verriegelungssystems entsprechend erhöht. Mit der höheren Genauigkeit und Oberflächengüte solcher Normalteile ergibt sich entsprechend auch wieder eine höhere Funktionssicherheit. Es sind insgesamt relativ wenige Bauteile erforderlich. Es ergeben sich insgesamt geringere Fertigungstoleranzen. Zudem ist das kostengünstig herstellbare erfindungsgemäße Verriegelungssystem universell einsetzbar.

Das Verriegelungssystem ist darüber hinaus relativ reibungsarm, da das mechanische Zusammenwirken der Wälzkörper über Abrollbewegungen erfolgt und nahezu ausschließlich Rollreibungskräfte auftreten.

In diesem Fall ist das durch das Stellglied beaufschlagbare Kraftübertragungselement bevorzugt zwischen den beiden unmittelbar angrenzenden weiteren Kraftübertragungselementen angeordnet.

Zweckmäßigerweise ist eines der beiden unmittelbar an das durch das Stellglied beaufschlagbare Kraftübertragungselement angrenzenden Kraftübertragungselemente zwischen dem durch das Stellglied beaufschlagbaren Kraftübertragungselement und der Verriegelung angeordnet.

Gemäß einer bevorzugten praktischen Ausführungsform des erfindungsgemäßen Verriegelungssystems sind die Kraftübertragungselemente jeweils als insbesondere gehärtete Stahlrollen ausgeführt. Mit solchen gehärteten Stahlrollen können für die Kraftübertragungselemente verschleißfeste Normteile eingesetzt werden, womit sich infolge der Genauigkeit und Oberflächengüte solcher Normteile eine höhere Funktionssicherheit und geringere Fertigungstoleranzen ergeben.

Das Stellglied umfasst bevorzugt einen Elektromagneten. Alternativ oder zusätzlich kann das Stellglied jedoch beispielsweise auch ein elektromechanisches Betätigungselement, einen Elektromotor, ein hydraulisches Betätigungselement, ein pneumatisches Betätigungselement und/oder dergleichen umfassen.

Die Verriegelung kann insbesondere einen um eine Achse schwenkbar am Gehäuse gelagerten Hebel, einen linear geführten Schieber oder dergleichen umfassen.

Gemäß einer zweckmäßigen praktischen Ausführungsform des erfindungsgemäßen Verriegelungssystems umfasst die Verriegelung eine insbesondere mit einer Schlossfalle zusammenwirkende Türöffnerfalle.

Zudem ist von Vorteil, wenn die um eine Achse schwenkbar im Gehäuse gelagerte Verriegelung mit einem zur Schwenkachse exzentrischen Ansatz versehen ist, durch den das unmittelbar angrenzende Kraftübertragungselement mit einem jeweiligen Verschwenken der Verriegelung in deren Freigabeposition gegen das durch das Stellglied beaufschlagbare Kraftübertragungselement gedrückt wird, so dass das durch das Stellglied beaufschlagbare, relativ zum durch die Verriegelung beaufschlagbaren Kraftübertragungselement versetzt positionierte Kraftübertragungselement bei deaktiviertem Stellglied zumindest im Wesentlichen in Bewegungsrichtung des Stellglieds aus seiner Verriegelungsposition herausgedrängt wird. Dagegen ist die Verriegelung bei aktiviertem Stellglied durch die in ihrer Verriegelungsposition gehaltenen Kraftübertragungselemente daran gehindert, aus ihrer Verriegelungsposition in ihre Freigabeposition verschwenkt zu werden, da das vom aktivierten Stellglied beaufschlagte Kraftübertragungselement nicht mehr in Bewegungsrichtung des Stellglieds ausweichen kann und entsprechend das an die Verriegelung angrenzende Kraftübertragungselement die Verriegelung über deren exzentrischen Ansatz blockiert.

Dabei wird das unmittelbar an die Verriegelung angrenzende Kraftübertragungselement bei deaktiviertem Stellglied mit einem jeweiligen Verschwenken der Verriegelung in deren Freigabeposition durch deren exzentrischen Ansatz bevorzugt zumindest im Wesentlichen quer zur Bewegungsrichtung des Stellglieds gegen das durch das Stellglied beaufschlagte Kraftübertragungselement gedrückt.

Zusätzlich oder anstelle des Stellglieds kann eine als Überlastsicherung dienende Federeinheit oder dergleichen vorgesehen sein, durch die das Kraftübertragungselement federnd in seiner Verriegelungsposition gehalten ist.

Von Vorteil ist zudem, wenn sich das durch das Stellglied beaufschlagbare Kraftübertragungselement bei ihre Verriegelungsposition einnehmenden Kraftübertragungselementen auf einem Absatz des Gehäuses abstützt und dadurch relativ zu dem wenigstens einen unmittelbar angrenzenden weiteren Kraftübertragungselement versetzt positioniert ist.

Die Erfindung wird im Folgenden anhand von Ausführungsbeispielen unter Bezugnahme auf die Zeichnung erläutert. In dieser zeigen:
- Fig. 1: eine schematische, teilweise geschnittene Seitenansicht einer beispielhaften Ausführungsform eines nicht erfindungsgemäßen Verriegelungssystems mit zwei jeweils als Wälzkörper ausgeführten, aufeinander abrollenden Kraftübertragungselementen, wobei die Kraftübertragungselemente durch das aktivierte Stellglied in deren Verriegelungsposition gehalten sind,
- Fig. 2: eine schematische, teilweise geschnittene Seitenansicht des Verriegelungssystems gemäß Fig. 1, wobei die Kraftübertragungselemente bei deaktiviertem Stellglied deren Freigabeposition einnehmen,
- Fig. 3: eine schematische, teilweise geschnittene Seitenansicht des Verriegelungssystems gemäß Fig. 1 mit einer als Überlastsicherung dienenden Federeinheit,
- Fig. 4: eine schematische, teilweise geschnittene Seitenansicht einer weiteren beispielhaften Ausführungsform eines erfindungsgemäßen Verriegelungssystems mit drei jeweils als Wälzkörper ausgeführten, aufeinander abrollenden Kraftübertragungselementen, wobei die Kraftübertragungselemente durch das aktivierte Stellglied in deren Verriegelungsposition gehalten sind, und
- Fig. 5: eine schematische, teilweise geschnittene Seitenansicht des Verriegelungssystems gemäß Fig. 4, wobei die Kraftübertragungselemente bei deaktiviertem Stellglied deren Freigabeposition einnehmen.

Die Fig. 1 bis 5 zeigen beispielhafte Ausführungsformen eines Verriegelungssystems 10, bei dem es sich beispielsweise um ein Verriegelungssystem eines Türöffners oder Schlosses handeln kann.

Dabei umfasst das Verriegelungssystem 10 jeweils ein Gehäuse 12, eine mit einer Schlossfalle oder dergleichen zusammenwirkende, im Gehäuse 12 insbesondere verschwenkbar oder verschiebbar gelagerte Verriegelungsfalle 14, ein Stellglied 16 und zwischen der Verriegelungsfalle 14 und dem Stellglied 16 angeordnete Kraftübertragungselemente 18, die im Gehäuse 12 zwischen einer Verriegelungsposition, in der sie die Verriegelungsfalle 14 verriegeln (vgl. die Fig. 1 und 4) und einer Freigabeposition verschieblich gelagert sind, in der sie die Verriegelungsfalle 14 freigeben (vgl. die Fig. 2 und 5).

Dabei sind jeweils zumindest zwei als Wälzkörper ausgeführte, aufeinander abrollende Kraftübertragungselemente 18 vorgesehen, von denen eines, nämlich jeweils das Kraftübertragungselement 18₀, durch eine jeweilige Beaufschlagung durch das aktivierte Stellglied 16 zur Überführung der Kraftübertragungselemente 18 in deren Verriegelungsposition relativ zu dem wenigstens einen unmittelbar angrenzenden weiteren Kraftübertragungselement 18₁ (vgl. die Fig. 1 und 2) bzw. 18₁ und 18₂ (vgl. die Fig. 4 und 5) versetzt positioniert ist, so dass eine sich in Bewegungsrichtung des Stellglieds 16 erstreckende Kraftkomponente erzeugt wird und das durch das Stellglied 16 beaufschlagbare Kraftübertragungselement 18₀ bei deaktiviertem Stellglied 16 zur Freigabe der Verriegelungsfalle 14 zumindest im Wesentlichen in Bewegungsrichtung des Stellgliedes 16 ausweichen kann.

Dabei weist das in den Fig. 1 bis 3 dargestellte nicht erfindungsgemäße Verriegelungssystem 10 nur zwei jeweils als aufeinander abrollende Wälzkörper ausgeführte Kraftübertragungselemente 18₀, 18₁ auf. Dabei ist das eine an das durch das Stellglied 16 beaufschlagbare Kraftübertragungselement 18₀ unmittelbar angrenzende weitere Kraftübertragungselement 18₁ zwischen dem durch das Stellglied 16 beaufschlagbaren Kraftübertragungselement 18₀ und der Verriegelungsfalle 14 angeordnet.

Demgegenüber weist das in den Fig. 4 und 5 dargestellte, ein weiteres Ausführungsbeispiel darstellende erfindungsgemäße Verriegelungssystem 10 drei jeweils als aufeinander abrollende Wälzkörper ausgeführte Kraftübertragungselemente 18₀, 18₁, 18₂ auf.

In diesem Fall ist das durch das Stellglied 16 beaufschlagbare Kraftübertragungselement 18₀ zwischen den beiden unmittelbar angrenzenden weiteren Kraftübertragungselementen 18₁, 18₂ angeordnet.

Wie den Fig. 4 und 5 zudem entnommen werden kann, ist eines, nämlich das Kraftübertragungselement 18₁, der beiden unmittelbar an das durch das Stellglied beaufschlagbare Kraftübertragungselement 18₀ angrenzenden Kraftübertragungselemente 18₁, 18₂ zwischen dem durch das Stellglied 16 beaufschlagbaren Kraftübertragungselement 18₀ und der Verriegelungsfalle 14 angeordnet.

Die Kraftübertragungselemente 18 der verschiedenen Ausführungsformen des Verriegelungssystems können jeweils als insbesondere gehärtete Stahlrollen ausgeführt sein.

Das jeweilige Stellglied 16 kann insbesondere einen Elektromagneten umfassen. Es sind jedoch grundsätzlich auch beliebige andere Stellglieder denkbar. So kann das Stellglied 16 alternativ oder zusätzlich beispielsweise auch ein elektromagnetisches Betätigungselement, einen Elektromotor, ein hydraulisches Betätigungselement, ein pneumatisches Betätigungselement und/oder dergleichen umfassen.

Die jeweilige Verriegelungsfalle 14 kann beispielsweise einen um eine Achse 20 schwenkbar am Gehäuse 12 gelagerten Hebel umfassen.

Die jeweilige Verriegelungsfalle 14 kann beispielsweise eine insbesondere mit einer Schlossfalle oder dergleichen zusammenwirkende Türöffnerfalle umfassen.

Wie den Figuren 1-5 zudem entnommen werden kann, kann die um eine Achse 20 schwenkbar am Gehäuse 12 gelagerte Verriegelungsfalle 14 mit einem zur Schwenkachse 20 exzentrischen Ansatz 22 versehen sein, durch den das unmittelbar angrenzende Kraftübertragungselement 18₁ mit einem jeweiligen Verschwenken der Verriegelungsfalle 14 in deren Freigabeposition gegen das durch das Stellglied 16 beaufschlagbare Kraftübertragungselement 18₀ gedrückt wird, so dass das durch das Stellglied 16 beaufschlagbare, relativ zum durch die Verriegelungsfalle 14 beaufschlagten Kraftübertragungselement 18₁ versetzt positionierte Kraftübertragungselement 18₀ bei deaktiviertem Stellglied zumindest im Wesentlichen in Bewegungsrichtung des Stellglieds 16 aus seiner Verriegelungsposition herausgedrängt wird. Dagegen ist die Verriegelungsfalle 14 bei aktiviertem Stellglied 16 durch die in ihrer Verriegelungsposition gehaltenen Kraftübertragungselemente 18 daran gehindert, aus ihrer Verriegelungsposition in ihre Freigabeposition verschwenkt zu werden, da das vom aktivierten Stellglied 16 beaufschlagte Kraftübertragungselement 18₀ nicht mehr in Bewegungsrichtung des Stellglieds ausweichen kann und entsprechend das an die Verriegelungsfalle 14 angrenzende Kraftübertragungselement 16₁ die Verriegelungsfalle 14 über deren exzentrischen Ansatz 22 blockiert.

Dabei wird in den vorliegenden Fällen das unmittelbar an die Verriegelungsfalle 14 angrenzende Kraftübertragungselement 18₁ bei deaktiviertem Stellglied 16 mit einem jeweiligen Verschwenken der Verriegelungsfalle 14 in deren Freigabeposition durch deren exzentrischen Ansatz 22 jeweils zumindest im Wesentlichen quer zur Bewegungsrichtung des Stellglieds 16 gegen das durch das Stellglied 16 beaufschlagbare Kraftübertragungselement 18₀ gedrückt.

Wie in der Fig. 3 dargestellt, kann ein jeweiliges Verriegelungssystem 10 als Überlastsicherung zudem eine Federeinheit 24 umfassen, durch die das Kraftübertragungselement 18₀ federnd in seiner Verriegelungsposition gehalten ist.

Wie aus den verschiedenen Darstellungen ersichtlich, kann sich das durch das Stellglied 16 beaufschlagbare Kraftübertragungselement 18₀ bei ihre Verriegelungsposition einnehmenden Kraftübertragungselementen 18 auf einem Absatz 26 des Gehäuses 12 abstützen und dadurch relativ zu dem wenigstens einen unmittelbar angrenzenden weiteren Kraftübertragungselement 18₁, 18₂ versetzt positioniert werden.

Fig. 1 zeigt eine beispielhafte Ausführungsform eines nicht erfindungsgemäßen Verriegelungssystems 10 mit zwei jeweils als Wälzkörper ausgeführten, aufeinander abrollenden Kraftübertragungselementen 18 in einer Phase, in der die Kraftübertragungselemente 18 durch das aktivierte Stellglied 16 in deren Verriegelungsposition gehalten sind. Durch den Versatz der Rollen bzw. Kraftübertragungselemente 18 wird die Kraft nicht über den Kugelscheitelpunkt übertragen, sondern erfährt eine Querkraft in Richtung der Bewegungsrichtung des Stellglieds 16.
Fig. 2 zeigt das Verriegelungssystem 10 gemäß Fig. 1 in einer Phase, in der die Kraftübertragungselemente 18 bei deaktiviertem Stellglied 16 deren Freigabeposition einnehmen.

Fig. 3 zeigt eine beispielhafte Ausführungsform eines nicht erfindungsgemäßen Verriegelungssystems 10 mit einer als Überlastsicherung vorgesehenen Federeinheit 24.

Fig. 4 zeigt eine beispielhafte Ausführungsform des erfindungsgemäßen Verriegelungssystems 10 mit drei jeweils als Wälzkörper ausgeführten, aufeinander abrollenden Kraftübertragungselementen 18 in einer Phase, in der die Kraftübertragungselemente durch das aktivierte Stellglied 16 in deren Verriegelungsposition gehalten sind. Ein besonderer Vorteil dieser Anordnung besteht in der hohen Qualität und Härte der hinteren Anlagefläche des mittleren Kraftübertragungselements 18₀.

Fig. 5 zeigt das Verriegelungssystem 10 gemäß Fig. 4 in einer Phase, in der die Kraftübertragungselemente 18 bei deaktiviertem Stellglied 16 deren Freigabeposition einnehmen.

Die Figuren 6 und 7 zeigen eine beispielhafte Ausführungsform des erfindungsgemäßen Verriegelungssystems 10, bei dem die Verriegelungsfalle 14 linear verschiebbar ausgeführt ist.

Das jeweilige erfindungsgemäße Verriegelungssystem zeichnet sich sowohl durch eine kompakte Bauweise als auch eine hohe Funktionssicherheit aus. Die aufzubringenden Kräfte sind leicht berechenbar und damit beherrschbar. Mit den gehärteten Stahlrollen als Kraftübertragungselemente können verschleißfeste Normteile eingesetzt werden. Durch die Genauigkeit und Oberflächengüte solcher Normteile ergibt sich eine relativ hohe Funktionssicherheit. Darüber hinaus zeichnet sich das erfindungsgemäße Verriegelungssystem 10 durch eine geringe Anzahl von Bauteilen aus, womit das System insbesondere kostengünstiger herstellbar ist. Zudem ergeben sich geringere Fertigungstoleranzen. Schließlich ist das relativ kostengünstig herstellbare erfindungsgemäße Verriegelungssystem 10 universell einsetzbar.

### Bezugszeichenliste

- 10: Verriegelungssystem
- 12: Gehäuse
- 14: Verriegelungsfalle
- 16: Stellglied
- 18: Kraftübertragungselement
- 18₀: durch Stellglied beaufschlagbares Kraftübertragungselement
- 18₁: weiteres Kraftübertragungselement
- 18₂: weiteres Kraftübertragungselement
- 20: Achse
- 22: exzentrischer Ansatz
- 24: Federeinheit
- 26: Absatz

## Patentansprüche

1. Verriegelungssystem (10), insbesondere Verriegelungssystem eines Türöffners oder Schlosses, mit einem Gehäuse (12), einer mit einer Schlossfalle oder dergleichen zusammenwirkenden, im Gehäuse (12) insbesondere verschwenkbar oder verschiebbar gelagerten Verriegelung (14), insbesondere Falle, einem Stellglied (16) und zwischen der Verriegelung (14) und dem Stellglied angeordneten Kraftübertragungselementen (18), die im Gehäuse (12) zwischen einer Verriegelungsposition, in der sie die Verriegelungsfalle (14) verriegeln, und einer Freigabeposition verschieblich gelagert sind, in der sie die Verriegelung (14) freigeben, wobei als Kraftübertragungselemente zumindest zwei jeweils als Wälzkörper ausgeführte, aufeinander abrollende Kraftübertragungselemente (18) vorgesehen und eines (18₀) dieser Kraftübertragungselemente (18) durch eine jeweilige Beaufschlagung durch das aktivierte Stellglied (16) zur Überführung der Kraftübertragungselemente (18) in deren Verriegelungsposition relativ zu dem wenigsten einen unmittelbar angrenzenden weiteren Kraftübertragungselement (18₁ bzw. 18₁, 18₂) versetzt positionierbar ist, sodass eine sich in Bewegungsrichtung des Stellgliedes (16) erstreckende Kraftkomponente erzeugt wird und das durch das Stellglied (16) beaufschlagbare Kraftübertragungselement (18₀) bei deaktiviertem Stellglied (16) zur Freigabe der Verriegelung (14) zumindest im Wesentlichen in Bewegungsrichtung des Stellgliedes (16) ausweichen kann,
**dadurch gekennzeichnet, dass** es nur drei jeweils als aufeinander abrollende Wälzkörper ausgeführte Kraftübertragungselemente (18₀, 18₁, 18₂) aufweist.

2. Verriegelungssystem nach Anspruch 1,
**dadurch gekennzeichnet, dass** das durch das Stellglied (16) beaufschlagbare Kraftübertragungselement (18₀) zwischen den beiden unmittelbar angrenzenden weiteren Kraftübertragungselementen (18₁, 18₂) angeordnet ist.

3. Verriegelungssystem nach Anspruch 2,
**dadurch gekennzeichnet, dass** eines (18₁) der beiden unmittelbar an das durch das Stellglied beaufschlagbare Kraftübertragungselement (18₀) angrenzenden Kraftübertragungselemente (18₁, 18₂) zwischen dem durch das Stellglied (16) beaufschlagbaren Kraftübertragungselement (18₀) und der Verriegelung (14) angeordnet ist.

4. Verriegelungssystem nach zumindest einem der vorstehenden Ansprüche, **dadurch gekennzeichnet, dass** die Kraftübertragungselemente (18) jeweils als insbesondere gehärtete Stahlrollen ausgeführt sind.

5. Verriegelungssystem nach zumindest einem der vorstehenden Ansprüche, **dadurch gekennzeichnet, dass** das Stellglied (16) einen Elektromagneten umfasst.

6. Verriegelungssystem nach zumindest einem der vorstehenden Ansprüche, **dadurch gekennzeichnet, dass** das Stellglied (16) ein elektromechanisches Betätigungselement, einen Elektromotor, ein hydraulisches Betätigungselement, ein pneumatisches Betätigungselement und/oder dergleichen umfasst.

7. Verriegelungssystem nach zumindest einem der vorstehenden Ansprüche, **dadurch gekennzeichnet, dass** die Verriegelung (14) einen um eine Achse (20) schwenkbar im Gehäuse (12) gelagerten Hebel oder einen linear geführten Schieber umfasst.

8. Verriegelungssystem nach zumindest einem der vorstehenden Ansprüche, **dadurch gekennzeichnet, dass** die Verriegelung (14) eine insbesondere mit einer Schlossfalle zusammenwirkende Türöffnerfalle umfasst.

9. Verriegelungssystem nach zumindest einem der vorstehenden Ansprüche, **dadurch gekennzeichnet, dass** die um eine Achse (20) schwenkbar im Gehäuse (12) gelagerte Verriegelung (14) mit einem zur Schwenkachse (20) exzentrischen Ansatz (22) versehen ist, durch den das unmittelbar angrenzende Kraftübertragungselement (18₁) mit einem jeweiligen Verschwenken der Verriegelung (14) in deren Freigabeposition gegen das durch das Stellglied (16) baufschlagbare Kraftübertragungselement (18₀) gedrückt wird, sodass das durch das Stellglied (16) beaufschlagbare, relativ zum durch die Verriegelung (14) beaufschlagten Kraftübertragungselement (18₁) versetzt positionierte Kraftübertragungselement (18₀) bei deaktiviertem Stellglied (16) zumindest im Wesentlichen in Bewegungsrichtung des Stellglieds (16) aus seiner Verriegelungsposition herausgedrängt wird.

10. Verriegelungssystem nach Anspruch 9,
**dadurch gekennzeichnet, dass** das unmittelbar an die Verriegelung (14) angrenzende Kraftübertragungselement (18₁) mit einem jeweiligen Verschwenken oder Verschieben der Verriegelung (14) in deren Freigabeposition durch deren exzentrischen Ansatz (22) zumindest im Wesentlichen quer zur Bewegungsrichtung des Stellglieds (16) gegen das durch das Stellglied (16) baufschlagbare Kraftübertragungselement (18₀) gedrückt wird.

11. Verriegelungssystem nach zumindest einem der vorstehenden Ansprüche, **dadurch gekennzeichnet, dass** eine als Überlastsicherung dienende Federeinheit (24) vorgesehen ist, durch die das Kraftübertragungselement (18₀) federnd in seiner Verriegelungsposition gehalten ist.

12. Verriegelungssystem nach zumindest einem der vorstehenden Ansprüche, **dadurch gekennzeichnet, dass** sich das durch das Stellglied (16) beaufschlagbare Kraftübertragungselement (18₀) bei ihre Verriegelungsposition einnehmenden Kraftübertragungselementen (18) auf einem Absatz (26) des Gehäuses (12) abstützt und dadurch relativ zu dem wenigsten einen unmittelbar angrenzenden weiteren Kraftübertragungselement (18₁, 18₂) versetzt positionierbar ist.

## Claims

1. Locking system (10), in particular locking system of a door opener or lock, having a housing (12), a locking means (14), in particular a latch, which interacts with a lock striker plate or the like and is mounted in the housing (12), in particular pivotably or displaceably, an actuator (16), and force transmission elements (18) which are arranged between the locking means (14) and the actuator and are mounted in the housing (12) such that they can be displaced between a locking position, in which they lock the locking latch (14), and a release position, in which they release the locking means (14), at least two respective force transmission elements (18) which are configured as rolling bodies and roll on one another being provided as force transmission elements, and it being possible for one (18₀) of the said force transmission elements (18) to be positioned offset relative to the at least one directly adjacent further force transmission element (18₁ or 18₁, 18₂) by way of respective loading by way of the activated actuator (16) for the transfer of the force transmission elements (18) into the locking position thereof, with the result that a force component which extends in a movement direction of the actuator (16) is produced, and the force transmission element (18₀) which can be loaded by way of the actuator (16) can yield at least substantially in the movement direction of the actuator (16) in the case of a deactivated actuator (16) in order to release the locking means (14), **characterized in that** the said locking system (10) has only three force transmission elements (18₀, 18₁, 18₂) which are configured in each case as rolling bodies which roll on one another.

2. Locking system according to Claim 1, **characterized in that** the force transmission element (18₀) which can be loaded by way of the actuator (16) is arranged between the two directly adjacent further force transmission elements (18₁, 18₂) .

3. Locking system according to Claim 2, **characterized in that** one (18₁) of the two force transmission elements (18₁, 18₂) which directly adjoin the force transmission element (18₀) which can be loaded by way of the actuator is arranged between the locking means (14) and the force transmission element (18₀) which can be loaded by way of the actuator (16).

4. Locking system according to at least one of the preceding claims, **characterized in that** the force transmission elements (18) are configured in each case as steel rollers which are, in particular, hardened.

5. Locking system according to at least one of the preceding claims, **characterized in that** the actuator (16) comprises an electromagnet.

6. Locking system according to at least one of the preceding claims, **characterized in that** the actuator (16) comprises an electromechanical actuating element, an electric motor, a hydraulic actuating element, a pneumatic actuating element and/or the like.

7. Locking system according to at least one of the preceding claims, **characterized in that** the locking means (14) comprises a lever which is mounted in the housing (12) such that it can be pivoted about an axis (20), or a slide which is guided in a linear manner.

8. Locking system according to at least one of the preceding claims, **characterized in that** the locking means (14) comprises a door opener latch which interacts, in particular, with a lock striker plate.

9. Locking system according to at least one of the preceding claims, **characterized in that** the locking means (14) which is mounted in the housing (12) such that it can be pivoted about an axis (20) is provided with a projection (22) which is eccentric with respect to the pivot axis (20) and by way of which the directly adjacent force transmission element (18₁) is pressed by way of respective pivoting of the locking means (14) into its release position against the force transmission element (18₀) which can be loaded by way of the actuator (16), with the result that the force transmission element (18₀) which can be loaded by way of the actuator (16) and is positioned offset relative to the force transmission element (18₁) which is loaded by way of the locking means (14) is pressed out of its locking position at least substantially in the movement direction of the actuator (16) in the case of a deactivated actuator (16).

10. Locking system according to Claim 9, **characterized in that** the force transmission element (18₁) which directly adjoins the locking means (14) is pressed by way of respective pivoting or displacement of the locking means (14) into its release position by way of the eccentric projection (22) thereof at least substantially transversely with respect to the movement direction of the actuator (16) against the force transmission element (18₀) which can be loaded by way of the actuator (16).

11. Locking system according to at least one of the preceding claims, **characterized in that** a spring unit (24) which serves as an overload safeguard is provided, by way of which spring unit (24) the force transmission element (18₀) is held in a sprung manner in its locking position.

12. Locking system according to at least one of the preceding claims, **characterized in that** the force transmission element (18₀) which can be loaded by way of the actuator (16) is supported on a shoulder (26) of the housing (12) in the case of force transmission elements (18) which assume their locking position, and, as a result, can be positioned offset relative to the at least one directly adjacent further force transmission element (18₁, 18₂) .

## Revendications

1. Système de verrouillage (10), notamment système de verrouillage d'une gâche électrique ou d'une serrure, comprenant un boîtier (12), un organe de verrouillage (14), notamment un loquet, coopérant avec un pêne ou similaire et monté notamment pivotant ou coulissant dans le boîtier (12), un organe de commande (16) et des éléments de transmission de force (18) disposés entre l'organe de verrouillage (14) et l'organe de commande, lesquels sont montés coulissants dans le boîtier (12) entre une position de verrouillage, dans laquelle ils verrouillent le loquet de verrouillage (14), et une position de libération, dans laquelle ils libèrent l'organe de verrouillage (14), les éléments de transmission de force présents étant au moins deux éléments de transmission de force (18) respectivement réalisés sous la forme d'éléments de roulement qui roulent les uns sur les autres et l'un (18₀) de ces éléments de transmission de force (18) pouvant être positionné décalé par rapport à l'au moins un élément de transmission de force supplémentaire (18₁ ou 18₁, 18₂) directement adjacent par une sollicitation respective par l'organe de commande (16) activé en vue d'un transfert des éléments de transmission de force (18) dans leur position de verrouillage, de sorte qu'une composante de force qui s'étend dans le sens du mouvement de l'organe de commande (16) est générée et l'élément de transmission de force (18₀) sollicité par l'organe de commande (16) peut être dévié au moins sensiblement dans le sens du mouvement de l'organe de commande (16) en vue de libérer l'organe de verrouillage (14) lorsque l'organe de commande (16) est désactivé,
**caractérisé en ce qu'**il ne possède que trois éléments de transmission de force (18₀, 18₁, 18₂) réalisés respectivement sous la forme d'éléments de roulement qui roulent les uns sur les autres.

2. Système de verrouillage selon la revendication 1, **caractérisé en ce que** l'élément de transmission de force (18₀) pouvant être sollicité par l'organe de commande (16) est disposé entre les deux éléments de transmission de force supplémentaires (18₁, 18₂) directement adjacents.

3. Système de verrouillage selon la revendication 2, **caractérisé en ce que** l'un (18₁) des deux éléments de transmission de force supplémentaires (18₁, 18₂) directement adjacents à l'élément de transmission de force (18₀) pouvant être sollicité par l'organe de commande est disposé entre l'élément de transmission de force (18₀) pouvant être sollicité par l'organe de commande (16) et l'organe de verrouillage (14) .

4. Système de verrouillage selon au moins l'une des revendications précédentes, **caractérisé en ce que** les éléments de transmission de force (18) sont respectivement réalisés sous la forme de rouleaux en acier, notamment trempés.

5. Système de verrouillage selon au moins l'une des revendications précédentes, **caractérisé en ce que** l'organe de commande (16) comporte un électroaimant.

6. Système de verrouillage selon au moins l'une des revendications précédentes, **caractérisé en ce que** l'organe de commande (16) comporte un élément d'actionnement électromécanique, un moteur électrique, un élément d'actionnement hydraulique, un élément d'actionnement pneumatique et/ou similaire.

7. Système de verrouillage selon au moins l'une des revendications précédentes, **caractérisé en ce que** l'organe de verrouillage (14) comporte un levier monté pivotant autour d'un axe (20) dans le boîtier (12) ou un curseur guidé linéairement.

8. Système de verrouillage selon au moins l'une des revendications précédentes, **caractérisé en ce que** l'organe de verrouillage (14) comporte un loquet de gâche électrique qui coopère notamment avec un pêne.

9. Système de verrouillage selon au moins l'une des revendications précédentes, **caractérisé en ce que** l'organe de verrouillage (14) monté pivotant autour d'un axe (20) dans le boîtier (12) est pourvu d'un talon (22) excentrique par rapport à l'axe de pivotement (20), par lequel l'élément de transmission de force (18₁) directement adjacent est poussé contre l'élément de transmission de force (18₀) pouvant être sollicité par l'organe de commande (16) avec un pivotement respectif de l'organe de verrouillage (14) dans sa position de libération, de sorte que l'élément de transmission de force (18₀) pouvant être sollicité par l'organe de commande (16), positionné décalé par rapport à l'élément de transmission de force (18₁) sollicité par l'organe de verrouillage (14), est repoussé hors de sa position de verrouillage au moins sensiblement dans le sens du mouvement de l'organe de commande (16) lorsque l'organe de commande (16) est désactivé.

10. Système de verrouillage selon la revendication 9, **caractérisé en ce que** l'élément de transmission de force (18₁) directement adjacent à l'organe de verrouillage (14), lors d'un pivotement ou d'un décalage respectif de l'organe de verrouillage (14) dans sa position de libération, est poussé par son talon excentrique (22) au moins sensiblement transversalement par rapport au sens du mouvement de l'organe de commande (16) contre l'élément de transmission de force (18₀) pouvant être sollicité par l'organe de commande (16).

11. Système de verrouillage selon au moins l'une des revendications précédentes, **caractérisé en ce qu'**une unité à ressort (24) servant de sécurité anti-surcharge est présente, par laquelle l'élément de transmission de force (18₀) est maintenu dans sa position de verrouillage par action de ressort.

12. Système de verrouillage selon au moins l'une des revendications précédentes, **caractérisé en ce que** l'élément de transmission de force (18₀) pouvant être sollicité par l'organe de commande (16), lorsque les éléments de transmission de force (18) adoptent leur position de verrouillage, s'appuie sur un talon (26) du boîtier (12) et peut ainsi être positionné décalé par rapport à l'au moins un élément de transmission de force supplémentaire (18₁, 18₂) directement adjacent.
